# EUROPÄISCHE PATENTSCHRIFT

(11) **EP 4 098 880 B1**
(45) Veröffentlichungstag und Bekanntmachung des Hinweises auf die Patenterteilung: **29.01.2025**
(21) Anmeldenummer: 22165677.0
(22) Anmeldetag: 30.03.2022
(51) Int. Cl.: F04D 13/14, F04D 15/00

(54) **DOPPELPUMPENAGGREGAT**
DOUBLE PUMP ASSEMBLY
MODULE DE DOUBLE POMPE

(30) Priorität: 01.06.2021 LU 102816
(43) Veröffentlichungstag der Anmeldung: 07.12.2022
(73) Patentinhaber: WILO SE, 44263 Dortmund (DE)
(72) Erfinder: Weizel, Olga, 44263 Dortmund (DE)
(74) Vertreter: Cohausz Hannig Borkowski Wißgott

(56) Entgegenhaltungen:
- EP-A1- 3 179 110
- WO-A1-2019/192984
- DE-B1- 2 237 108

## Beschreibung

Die Erfindung betrifft ein Doppelpumpenaggregat umfassend eine erste und eine zweite Kreiselpumpe mit einem gemeinsamen Pumpengehäuse, in dem je eine Pumpenkammer der ersten und zweiten Kreiselpumpe ausgebildet ist, von denen jeweils ein Druckkanal in einen gemeinsamen Klappenraum mündet, der in einen gemeinsamen Ausgangskanal übergeht und in dem eine Klappe angeordnet ist, die mit einem Halteabschnitt in einem Aufnahmeraum des Pumpengehäuses schwenkbar gehalten ist und wahlweise den einen oder anderen Druckkanal verschließt.

Doppelpumpenaggregate dieser Bauart sind allgemein bekannt, beispielsweise aus den deutschen Patentanmeldungen DE 195 11 170 A1 oder DE 10 2014 006 258 A1, wobei die dort offenbarten Doppelpumpenaggregate Kreiselpumpen mit parallel nebeneinander liegenden Pumpenachsen aufweisen. Die Klappe, im Fachjargon auch Doppelpumpenklappe genannt, ist dabei schwenkbar auf einer Welle in Gestalt eines Stifts gelagert, der von außen in dem Pumpengehäuse montiert ist. Sowohl der Stift als auch das Pumpengehäuse sind hierfür speziell bearbeitet. So hat das Pumpengehäuse eine spezielle, zur Außenwelt offene Gewindebohrung, durch die der Stift in das Pumpengehäuse eingeführt ist. Der Stift hat wiederum an einem axialen Ende ein Außengewinde, mit dem er in die Gewindebohrung im Pumpengehäuse eingeschraubt ist. Um die Dichtheit zu erreichen, ist das Gewinde selbstdichtend, außerdem noch mit einem Kleber in der Gewindebohrung verklebt. Zusätzlich ist die Gewindebohrung mit einem Stopfen verschlossen. Es versteht sich von selbst, dass die Herstellung dieser Lagerung für die Doppelpumpenklappe technisch aufwändig ist. Ferner besteht auf Grund der Gewindebohrung im Pumpengehäuse im Hinblick auf die lange Lebensdauer einer Doppelpumpe stets auch ein gewisses, wenn auch minimales, Leckagerisiko.

Schließlich ist auch die Montage der Doppelpumpenklappe im Pumpengehäuse mühsam und schwierig, da sie zunächst durch den engen Ausgangskanal in den Klappenraum eingeführt werden muss, anschließend mit dem Hohlprofil ihres Einsetzendes fluchtend mit der Gewindebohrung ausgerichtet und so gehalten werden muss, um in diesem Haltezustand den Stift in das Hohlprofil einzuführen.

Typen von Doppelpumpenaggregaten, bei denen die Pumpenachsen fluchtend gegenüberliegen, zeigen das deutsche Patent DE 2 237 108 B1 oder die internationale Anmeldung WO 2019/192984 A1. Auch bei der DE 2 237 108 B1 ist eine Klappe, dort Rückschlagklappe genannt, zwischen den Pumpenauslässen angeordnet und schwenkbar auf einer Welle gelagert, so dass die zuvor genannten Nachteile bestehen. Die Veröffentlichung WO 2019/192984 A1 offenbart eine Klappe im Pumpengehäuse, die sich innerhalb eines spitzen Winkels zwischen den Querschnittsebenen der Austrittsöffnungen frei schwenkbar bis zu einer Anlageposition an der Austrittsöffnung des ersten Spiralgehäuses bzw. an der Austrittsöffnung des zweiten Spiralgehäuses bewegen und die betreffende Austrittsöffnung versperren kann. Ob und wie die Klappe im Pumpengehäuse gehalten ist, um zwischen den Austrittsöffnungen zu bleiben, offenbart die Veröffentlichung nicht.

Aufgabe der vorliegenden Erfindung ist es, die genannten Nachteile zu überwinden und ein Doppelpumpenaggregat mit einem Pumpengehäuse bereitzustellen, in dem die Klappe auf einfache Weise und ohne zusätzliche Bauteile montiert werden kann.

Diese Aufgabe wird durch ein Doppelpumpenaggregat mit den Merkmalen des Anspruchs 1 gelöst. Vorteilhafte Weiterbildungen sind in den Unteransprüchen angegeben und werden nachfolgend erläutert.

Erfindungsgemäß ist vorgesehen, dass die Klappe mit dem Halteabschnitt wellenlos schwimmend in dem Aufnahmeraum gehalten ist. Mit anderen Worten sitzt der Halteabschnitt locker im Aufnahmeraum. Es gibt somit keine Welle, um die die Klappe schwenkbar ist. Die geometrische Achse, um die die Klappe geschwenkt werden kann, ist nicht wie im Stand der Technik ortsfest, sondern vielmehr relativ zum Pumpengehäuse in ihrer Lage veränderlich. Die Klappe ist also um eine lageveränderliche Achse schwenkbar. Zusätzlich besteht ein allseitiges Spiel um den Halteabschnitt, welches eine Relativbewegung der Klappe zum Pumpengehäuse in alle Raumrichtungen ermöglicht. Die schwimmende Halterung führt bereits aufgrund des Spiels zu einer höheren Beweglichkeit der Klappe. Zusätzlich ist die Beweglichkeit infolge der fehlenden Welle erhöht, weil diese beim Schwenken der Klappe stets einen Reibungswiderstand bildete. Der Aufnahmeraum ist von den Druckkanälen verschieden. Folglich wird der Halteabschnitt nicht angeströmt.

Ein weiterer Vorteil des Spiels um den Halteabschnitt besteht darin, dass die Innenwand des Aufnahmeraums nicht nachbearbeitet werden muss. Sie kann vielmehr herstellungsbedingt rau bleiben. So kann das Pumpengehäuse beispielsweise aus Grauguss unter Verwendung eines verlorenen Formkerns aus Sand für die Ausbildung des Aufnahmeraums hergestellt werden, was im Allgemeinen zu sehr rauen Innenflächen mit Unebenheiten führt. Für die erfindungsgemäße schwimmende Lagerung ist dies jedoch unerheblich.

Die Klappe kann somit weiterhin ungehindert wahlweise den einen oder anderen Druckkanal verschließen, jedoch bedarf es zu ihrer Halterung keiner zusätzlichen Komponenten wie der separaten Welle bzw. des Stifts, einem Kleber oder einem Stopfen zum Verschluss der Bohrung im Pumpengehäuse. Auf ebendiese Bohrung kann außerdem verzichtet werden. Somit entfallen bei dem erfindungsgemäßen Doppelpumpenaggregat Herstellungs- und Bearbeitungsschritte, insbesondere am Pumpengehäuse, wodurch der Herstellungsprozess vereinfacht wird. Gleichzeitig gibt es aufgrund der fehlenden Bohrung kein Leckagerisiko mehr.

Erfindungsgemäß öffnet sich der Aufnahmeraum zum Klappenraum hin über eine Öffnung, die schmaler als der Halteabschnitt ist. Um die Klappe in den Aufnahmeraum einzusetzen, ist der Halteabschnitt derart elastisch, dass er auf eine Breite stauchbar ist, die kleiner gleich der Breite der Öffnung ist. Mit anderen Worten wird der Halteabschnitt beim Einsetzen der Klappe in den Aufnahmeraum zusammengedrückt/ gequetscht, um durch die Öffnung hindurch zu gelangen und kehrt nach der Überwindung der Öffnung in den ohne Kraftbeanspruchung vorliegenden, natürlichen Formzustand zurück, so dass er die Öffnung hintergreift. Auf diese Weise wird ein loser Formschluss realisiert. Dies ermöglicht nicht nur ein einfaches und schnelles Montieren der Klappe im Pumpengehäuse. Die Klappe ist außerdem sicher im Aufnahmeraum gehalten und kann leicht wieder entfernt bzw. der Halteabschnitt wieder aus dem Aufnahmeraum herausgezogen werden, da der Formschluss leicht wieder lösbar ist. Beim Herausziehen wird der Halteabschnitt erneut gestaucht bzw. zusammengedrückt, so dass er die schmalere Öffnung wieder überwinden kann.

Für das Einsetzen der Klappe ist kein besonderes Werkzeug erforderlich. Gegebenenfalls kann eine einfache Spitzzange verwendet werden, wenn die Hand nicht durch die Ausgangsöffnung des Ausgangskanals, d.h. nicht durch den Druckstutzen passt. Um das Einsetzen weiter zu erleichtern, kann die Öffnung zum Aufnahmeraum in einer Flucht mit der Ausgangsöffnung des Ausgangskanals liegt.

Um die Elastizität des Halteabschnitts zu erhalten, kann in einer Ausführungsvariante vorgesehen sein, dass der Halteabschnitt aus einem elastischen Material hergestellt ist, insbesondere einem Material, das so weich ist, dass es selbst bei einer massiven Ausbildung des Halteabschnitts, d.h. bei einem Halteabschnitt aus Vollmaterial, ausreichend gestaucht werden kann, um die Öffnung zum Aufnahmeraum zu überwinden.

Vorzugsweise ist der Halteabschnitt durch einen Hohlkörper gebildet, insbesondere einem Hohlprofil. Dies bewirkt ebenfalls eine Elastizität des Halteabschnitts, da sich dieser leichter verformen lässt, sodass das Material nicht so weich sein muss wie im Falle eines Halteabschnitts aus Vollmaterial.

In einer Ausführungsvariante kann der Querschnitt des Halteabschnitts und des Aufnahmeraums jeweils kreisförmig sein. Diese kreisrunde Form hat den Vorteil, dass selbst wenn sich mit der Zeit Feststoffe im Aufnahmeraum ablagern sollte, die Klappe mit ihrem Halteabschnitt in jedem Schwenkwinkel weiterhin gut über diese Feststoffablagerungen hinweggleitet.

Alternativ kann der Halteabschnitt auch oval oder in Form einer "0" ausgebildet sein. Ferner muss er nicht zwingend geschlossen sein. So kommen beispielsweise auch eine C-Form, T-Form oder V-Form in Frage, solange die Öffnung zum Aufnahmeraum vom Halteabschnitt hintergriffen wird.

Von Vorteil ist es, wenn der Halteabschnitt allseitig mindestens ein Spiel von 1 mm aufweist. Im Falle einer kreisrunden Form weist der Aufnahmeraum dann einen Innendurchmesser auf, der mindestens 2mm größer ist, als der Außendurchmesser des Halteabschnitts. Ein derart großes Spiel hat den Vorteil, dass Feststoffpartikel, die sich mit der Zeit am Boden des Aufnahmeraums ansammeln können, die Beweglichkeit der Klappe nicht beeinträchtigen.

Gemäß einer Ausführungsvariante kann Aufnahmeraum annährend symmetrisch sein und einen ersten und zweiten Seitenflügel aufweisen, wobei der Halteabschnitt derart geformt ist, dass er beim Verschließen des einen Druckkanals zumindest überwiegend in dem zweiten Seitenflügel einliegt und beim Verschließen des anderen Druckkanals zumindest überwiegend in dem ersten Seitenflügel einliegt, und sich der eine Druckkanal und der zweite Seitenflügel einerseits sowie der andere Druckkanal und der erste Seitenflügel andererseits jeweils auf gegenüberliegenden Seiten einer Symmetrieachse des Aufnahmeraums befinden. Mit einer derartigen Anordnung wird ein Höchstmaß an Flexibilität für die Geometrie des Pumpengehäuses geschaffen. Beispielsweise kann der genannte Aufnahmeraum mit den Seitenflügeln in Richtung zum Klappenraum schmaler sein, als in Richtung der Seitenflügel. So kann die erfindungsgemäße schwimmende Halterung auch bei Pumpengehäusen zum Einsatz kommen, bei denen eine im Querschnitt kreisrunde Ausführung des Aufnahmeraums und des Halteabschnitts aufgrund der Lage der Pumpenkammern und/ oder ihrer Druckkanäle und/ oder aufgrund des erforderlichen Schwenkwinkels (Lage und Öffnungswinkel) der Klappe nicht geht.

Der Halteabschnitt kann im Querschnitt betrachtet eine Breite aufweisen, die größer ist, als seine Höhe. Eine solche Klappe kann vorteilhafterweise in einem Aufnahmeraum einliegen, der in Richtung zum Klappenraum schmaler ist, als in Richtung seiner Seitenflügel.

Um eine Leckagegefahr vollkommen auszuschließen, kann die Wandung des Aufnahmeraums frei von Durchgängen, insbesondere Bohrungen nach außen sein.

Eine besonders einfache Herstellung der Klappe wird erreicht, wenn der Halteabschnitt einstückig mit einem Klappenkörper ist, der den einen oder anderen Druckkanal verschließt. Insbesondere können Halteabschnitt und Klappenkörper aus demselben Material in einem Guss hergestellt sein. Es besteht jedoch ebenfalls die Möglichkeit, den Klappenkörper separat zu fertigen und anschließend mit dem Halteabschnitt zusammen zu fügen, beispielsweise mittels Formschluss und/ oder durch eine Klebeverbindung. Dies hat den Vorteil, dass unterschiedliche Materialen für den Klappenkörper und den Halteabschnitt verwendet werden können. Der Formschluss kann z.B. in der Art eines Schwalbenschwanzes erfolgen.

Weitere Merkmale, Eigenschaften, Wirkungen und Vorteile der Erfindung werden nachfolgend anhand von Ausführungsbeispielen und der beigefügten Figuren näher erläutert. Die in den Figuren enthaltenen Bezugszeichen behalten von Figur zu Figur ihre Bedeutung. In den Figuren bezeichnen Bezugszeichen stets dieselben oder äquivalente Komponenten, Bereiche, Richtungs- oder Ortsangaben.

Es sei darauf hingewiesen, dass im Rahmen der vorliegenden Beschreibung die Begriffe "aufweisen", "umfassen" oder "beinhalten" keinesfalls das Vorhandensein weiterer Merkmale ausschließen. Ferner schließt die Verwendung des unbestimmten Artikels bei einem Gegenstand nicht dessen Plural aus. Es zeigen:
- Fig. 1:: einen radialen Querschnitt durch ein Pumpengehäuse eines ersten erfindungsgemäßen Doppelpumpenaggregats
- Fig. 2:: eine Vorderansicht der Klappe im Pumpengehäuse nach Figur 1
- Fig. 3:: eine Seitenansicht der Klappe im Pumpengehäuse nach Figur 1
- Fig. 4:: eine perspektivische Ansicht der Klappe im Pumpengehäuse nach Figur 1
- Fig. 5:: einen radialen Querschnitt durch ein Pumpengehäuse eines zweiten erfindungsgemäßen Doppelpumpenaggregats
- Fig. 6:: eine Vorderansicht der Klappe im Pumpengehäuse nach Figur 5
- Fig. 7:: eine Seitenansicht der Klappe im Pumpengehäuse nach Figur 5
- Fig. 8:: eine perspektivische Ansicht der Klappe im Pumpengehäuse nach Figur 5

Figur 1 zeigt einen Schnitt durch ein Pumpengehäuse 2 eines Doppelpumpenaggregats 1 einer ersten Ausführungsvariante entlang einer Radialebene senkrecht zu den beiden Pumpenachsen gemäß. Die weiteren Komponenten des Doppelpumpenaggregats 1 sind nicht dargestellt. Figuren 2 bis 4 zeigen eine in dem Doppelpumpenaggregat 1 verwendete Klappe 9 in verschiedenen Ansichten.

Das Doppelpumpenaggregat 1 besitzt zwei elektromotorisch angetrieben Kreiselpumpen, deren Pumpenachsen in dieser Ausführungsvariante parallel liegen. Die Kreiselpumpen können als Nassläuferpumpen ausgestaltet sein, so dass die jeweilige Motorwelle gleichzeitig die Pumpenwelle bildet. Die beiden Pumpenwellen tragen an ihrem jeweiligen Ende jeweils ein Laufrad, das in jeweils einer Pumpenkammer 3, 4 angeordnet ist. Die beiden Pumpenkammern 3, 4, sind in Figur 1 dargestellt. Sie sind Teil des Pumpengehäuse 2, so dass das Pumpengehäuse 2 ein gemeinsames Bauteil beider Kreiselpumpen ist.

Das Pumpengehäuse 2 weist eine Eingangsöffnung 17 auf, die in einen radial zu den Pumpenachsen liegenden Eingangskanal 16 führt, welcher sich in zwei Saugkanäle 13, 14 aufteilt, von denen jeweils ein Saugkanal 13, 14 in axialer Richtung in eine der beiden Pumpenkammern 3, 4 mündet. In der jeweiligen Mündungsöffnung ist jeweils eines der Laufräder angeordnet. Von den beiden Pumpenkammern 3, 4 mündet jeweils ein Druckkanal 5, 6 im Pumpengehäuse 2 in einen gemeinsamen Klappenraum 7, welcher in einen Ausgangskanal 8 übergeht. Der Ausgangskanal 8 hat eine Ausgangsöffnung 13, die in dem sogenannten Druckstutzen liegt. In entsprechender Weise liegt die Eingangsöffnung 17 in einem sogenannten Saugstutzen. Saug- und Druckstutzen sind hier koaxial ausgerichtet, so dass das Doppelpumpenaggregat 1 eine sogenannte Inline-Pumpe bildet, die mit dem Saug- und Druckstutzen an ein hydraulisches Rohrleitungssystem angeschlossen wird.

In dem Klappenraum 7 ist eine Klappe 9 angeordnet, die auch als Doppelpumpenklappe bezeichnet wird. Sie ist mit einem Halteabschnitt 10 in einem Aufnahmeraum 11 des Pumpengehäuses 2 schwenkbar gehalten und kann dadurch wahlweise den ersten oder zweiten Druckkanal 5, 6 verschließen. Der Aufnahmeraum 11 ist von den Druckkanälen 5, 6 verschieden. Folglich wird der Halteabschnitt 10 nicht angeströmt. Der Aufnahmeraum 11 öffnet sich zum Klappenraum 7.

Die Halterung der Klappe 9 im Aufnahmeraum 11 erfolgt schwimmend. Im Vergleich zum Stand der Technik gibt es also keine Lagerung der Klappe 9 auf einer Welle, die sich durch den Aufnahmeraum 11 erstreckt. Folglich ist die Klappe 9 wellenlos gehalten, was dazu führt, dass der Halteabschnitt 10 relativ zum Pumpengehäuse 2 nicht ortsfest ist. Somit ist die Achse, um die die Klappe 9 geschwenkt werden kann, relativ zum Pumpengehäuse 2 in ihrer Lage veränderlich.

Es besteht außerdem ein allseitiges Spiel um den Halteabschnitt 10, welches eine Relativbewegung der Klappe 9 zum Pumpengehäuse 2 in alle Raumrichtungen ermöglicht. Das Spiel ist in Figur 1 erkennbar, wobei sich die Klappe 9 allerdings in dieser das Doppelpumpenaggregat 1 in seinem betriebslosen Zustand zeigenden Darstellung aufgrund ihres Eigengewichts am Grund des Aufnahmeraums 11 abstützt. Es sei betont, dass dieser Kontakt zwischen Halteabschnitt 11 und Pumpengehäuse 2 aufgrund der fehlenden Fixierung der Klappe 9 im Pumpengehäuse 2 dennoch als Spiel verstanden wird, da die Klappe 7 jedenfalls die Möglichkeit besitzt, aufzuschwimmen.

Das allseitige Spiel wird dadurch erreicht, dass die Außenabmessungen des Halteabschnitts 10 in jede Raumrichtung kleiner sind, als die Innenabmessungen des Aufnahmeraums 11. Wie in Figur 1 ersichtlich ist, weist diese Ausführungsvariante einen im Querschnitt kreisrunden Halteabschnitt 10 auf, wobei auch der Aufnahmeraum 11 im Querschnitt kreisförmig ist. Folglich ist zur Erreichung des allseitigen Spiels der Außendurchmesser des Halteabschnitts 10 kleiner als der Innendurchmesser des Aufnahmeraums 11, beispielhaft um 5mm, so dass ein Spiel von 2,5mm besteht. Dies hat den Vorteil, das die Innenfläche des Aufnahmeraums, welche infolge der Herstellung des Pumpengehäuses aus Metallguss unter Verwendung eines Sandkerns sehr rau ist, nicht bearbeitet werden muss. Gleichzeitig ist die jeweilige Dichtfläche 25 des Pumpengehäuses 2 um die Mündungsöffnung des entsprechenden Druckkanals 5, 6 im Klappenraum 7 herum lateral ausreichend groß dimensioniert, damit die Klappe 9 durch ihre Anlage an der Dichtfläche 25 den entsprechenden Druckkanal 5, 6 auch dann vollständig verschließt, wenn sie infolge ihrer Beweglichkeit mal weiter oben, mal weiter unten, mal weiter rechts oder mal weiter links positioniert ist.

Der Aufnahmeraum 11 öffnet sich zum Klappenraum 7 hin über eine Öffnung 12, durch die der Halteabschnitt 10 in den Aufnahmeraum 10 eingesetzt ist. Die Öffnung 12 ist seitlich von je einem Steg 23, 24 begrenzt, so dass die Öffnung 12 zwischen diesen beiden Stegen 23, 24 liegt. Ein erster dieser Stege 23 ist zwischen dem ersten Druckkanal 5 und dem Aufnahmeraum 11, der zweite dieser Stege 24 zwischen dem zweiten Druckkanal 6 und dem Aufnahmeraum 11 ausgebildet. Die Stirnseiten dieser Stege 23, 24 bilden jeweils einen Teil der Dichtfläche 25, die die Mündungsöffnung ringförmig umgibt. Die Dichtfläche 25 bildet sozusagen einen Anschlag für die Klappe 9.

Damit die Klappe 9 mit ihrem Halteabschnitt 10 im Aufnahmeraum 11 verbleibt, ist die Öffnung 12 schmaler als der Halteabschnitt 10 bzw. der Halteabschnitt 10 breiter als die Öffnung 12, so dass er die beiden Stege 23, 24 hintergreift. Um sein Einsetzen durch die Öffnung 12 zu gewährleisten, ist der Halteabschnitt 11 derart elastisch, dass er auf eine Breite stauchbar ist, die kleiner gleich der Breite der Öffnung 12 ist. Dies ist in der Ausführungsvariante gemäß Figur 1 dadurch erreicht, dass der Halteabschnitt 10 aus einem elastischen Material hergestellt ist, beispielsweise aus EPDM, vorzugsweise mit einer Härte zwischen 60 bis 90 Shor. Zusätzlich ist der Halteabschnitt 10 als Hohlkörper ausgebildet. Mit anderen Worten besteht er aus einer ringförmigen Wand, die einen insbesondere zylindrischen Hohlraum 19 einschließt. Eine Verformung des Halteabschnitts 10 erfolgt somit durch eine Bewegung der ringförmigen Wand in den Hohlraum 19 hinein.

Je nach Elastizität des Materials kann die Wanddicke schmaler oder dicker sein. Anders ausgedrückt darf das Material härter sein, wenn die Wandstärke geringer ist, oder die Wandstärke größer sein, wenn das Material weicher ist. Bevorzugt liegt die Wandstärke zwischen 3 und 5mm.

Das Einsetzen der Klappe 9 erfolgt durch die Ausgangsöffnung 13 des Ausgangskanals 8 hindurch, welche um dies zu vereinfachen in einer Flucht mit der Öffnung 12 des Aufnahmeraums 11 liegt. Zum Einsetzen kann eine Zange, insbesondere eine Spitzzange verwendet werden. Wird die Klappe 9 mit dem Halteabschnitt 10 zunehmend gegen die Stege 23, 24 gedrückt, weicht dessen ringförmige Wand nach Innen in den Hohlraum 19 aus, so dass sich seine Breite reduziert und er an den Stegen 23, 24 vorbei in den Aufnahmeraum 11 gleiten kann, wo die Wand wieder in ihre ursprünglichen Kreisform relaxiert. In gleicher Weise kann die Klappe 9 auch wieder aus dem Aufnahmeraum 11 herausgezogen werden.

Figuren 2 bis 4 zeigen die Klappe 9 gemäß Figur 1 in Vorder- (Fig. 2), Seiten- (Fig. 3) und perspektivischer Ansicht (Fig. 4). Die Klappe 9 besteht aus einem Klappenkörper 18 und dem Halteabschnitt 10. Diese sind hier einstückig aus demselben Material gegossen. Der Klappenkörper 18 ist zungenartig geformt in der einer Platte mit einer Klappenvorderseite 26 und einer Klappenrückseite 27, die parallel zu einander liegen. Der äußere Randbereich der Klappenvorderseite 26 und der Klappenrückseite 27 bilden eine klappenseitige Dichtfläche, um mit der jeweiligen Dichtfläche 25 seitens des Pumpengehäuses 2 in Anlage zu gelangen. Die Breite des Klappenkörpers 18 ist größer als die axiale Länge des Halteabschnitts 10, so dass der Klappenkörper 18 beidseits axial gegenüber dem Halteabschnitt 10 vorsteht, wie Figuren 2 und 4 veranschaulichen.

Figur 5 zeigen ein Pumpengehäuse 2 gemäß einer zweiten Ausführungsvariante eines erfindungsgemäßen Doppelpumpenaggregats 1. Es unterscheidet sich von der ersten Variante im Wesentlichen in der Lage und Form des Aufnahmeraums 10 und in der Form der Klappe 9, die in den Figuren 6 bis 8 gezeigt ist. Ferner sind Saug- und Druckstutzen durch Flansche gebildet.

Der Aufnahmeraum 11 gemäß dieser zweiten Ausführungsvariante ist zwar ebenfalls symmetrisch, er besitzt jedoch einen ersten und zweiten Seitenflügel 21, 22, die sich bezogen auf eine Symmetrieachse 20 gegenüberliegen und annährend eine Herzform bilden. Der Halteabschnitt 10 ist derart geformt, dass er beim Verschließen des ersten Druckkanals 5 überwiegend in dem zweiten Seitenflügel 22 einliegt und beim Verschließen des zweiten Druckkanals 6 überwiegend in dem ersten Seitenflügel 21 einliegt. Dabei befinden sich der erste Druckkanal 5 und der zweite Seitenflügel 22 einerseits sowie der zweite Druckkanal 6 und der erste Seitenflügel 21 andererseits jeweils auf gegenüberliegenden Seiten der Symmetrieachse 20 des Aufnahmeraums 11.

Der Halteabschnitt 10 weist im Querschnitt betrachtet eine Breite (B) auf, die größer ist, als seine Höhe H, vergleiche hierzu insbesondere Fig. 7. Der Hohlraum 19 hat insgesamt den Querschnitt eines Langlochs. Ein weiterer Unterschied der Klappe 9 gegenüber der ersten Ausführungsvariante besteht darin, dass der Halteabschnitt 10 eine identische Breite wie der Klappenkörper 18 aufweist.

In beiden Ausführungsvarianten ist die Wandung des Aufnahmeraums 11 frei von Durchgängen nach außen, so dass infolge der eingesetzten Klappe 9 keine Leckagegefahr besteht.

Es sei darauf hingewiesen, dass die vorstehende Beschreibung lediglich beispielhaft zum Zwecke der Veranschaulichung gegeben ist und den Schutzbereich der Erfindung keineswegs einschränkt. Merkmale der Erfindung, die als "kann", "beispielhaft", "bevorzugt", "optional", "ideal", "vorteilhaft", "gegebenenfalls", "geeignet" oder dergleichen angegeben sind, sind als rein fakultativ zu betrachten und schränken ebenfalls den Schutzbereich nicht ein, welcher ausschließlich durch die Ansprüche festgelegt ist.

### Bezugszeichenliste

1 Doppelpumpenaggregat
2 Pumpengehäuse
3 Erste Pumpenkammer
4 Zweite Pumpenkammer
5 Erster Druckkanal
6 Zweiter Druckkanal
7 Klappenraum
8 Ausgangskanal
9 Klappe
10 Halteabschnitt
11 Aufnahmeraum
12 Öffnung
13 Ausgangsöffnung
14 Erster Saugkanal
15 Zweiter Saugkanal
16 Eingangskanal
17 Eingangsöffnung
18 Klappenkörper
19 Hohlraum
20 Symmetrieachse
21 Erster Seitenflügel
22 Zweiter Seitenflügel
23 Erster Steg
24 Zweiter Steg
25 Dichtfläche
26 Klappenvorderseite
27 Klappenrückseite

## Patentansprüche

1. Doppelpumpenaggregat (1) umfassend eine erste und eine zweite Kreiselpumpe mit einem gemeinsamen Pumpengehäuse (2), in dem je eine Pumpenkammer (3, 4) der ersten und zweiten Kreiselpumpe ausgebildet ist, von denen jeweils ein Druckkanal (5, 6) in einen gemeinsamen Klappenraum (7) mündet, der in einen Ausgangskanal (8) übergeht und in dem eine Klappe (9) angeordnet ist, die mit einem Halteabschnitt (10) in einem Aufnahmeraum (11) des Pumpengehäuses (2) schwenkbar gehalten ist und wahlweise den einen oder anderen Druckkanal (5, 6) verschließt, **dadurch gekennzeichnet, dass** die Klappe (9) wellenlos schwimmend in dem Aufnahmeraum (11) gehalten ist, und sich der Aufnahmeraum (11) zum Klappenraum (7) hin über eine Öffnung (12) öffnet, die schmaler als der Halteabschnitt (10) ist, wobei der Halteabschnitt (11) derart elastisch ist, dass er auf eine Breite stauchbar ist, die kleiner gleich der Breite der Öffnung (12) ist.

2. Doppelpumpenaggregat (1) nach Anspruch 1, **dadurch gekennzeichnet, dass** die Klappe (9) um eine lageveränderliche Achse schwenkbar ist und ein allseitiges Spiel um den Halteabschnitt (10) besteht.

3. Doppelpumpenaggregat (1) nach Anspruch 1 oder 2, **dadurch gekennzeichnet, dass** die Öffnung (12) in einer Flucht mit der Ausgangsöffnung (13) des Ausgangskanals (8) liegt.

4. Doppelpumpenaggregat (1) nach einem der vorherigen Ansprüche, **dadurch gekennzeichnet, dass** der Halteabschnitt (10) aus einem elastischen Material hergestellt ist.

5. Doppelpumpenaggregat (1) nach einem der vorherigen Ansprüche, **dadurch gekennzeichnet, dass** der Halteabschnitt (10) durch einen Hohlkörper, insbesondere ein Hohlprofil gebildet ist.

6. Doppelpumpenaggregat (1) nach einem der vorherigen Ansprüche, **dadurch gekennzeichnet, dass** der Querschnitt des Halteabschnitts (10) und des Aufnahmeraums (11) jeweils kreisförmig sind.

7. Doppelpumpenaggregat (1) nach einem der vorherigen Ansprüche, **dadurch gekennzeichnet, dass** der Halteabschnitt (10) allseitig mindestens ein Spiel von 1mm aufweist.

8. Doppelpumpenaggregat (1) nach einem der vorherigen Ansprüche, **dadurch gekennzeichnet, dass** der Aufnahmeraum (11) annährend symmetrisch ist und einen ersten und zweiten Seitenflügel (21, 22) aufweist, und dass der Halteabschnitt (10) derart geformt ist, dass er beim Verschließen des einen Druckkanals (5) zumindest überwiegend in dem zweiten Seitenflügel (22) einliegt und beim Verschließen des anderen Druckkanals (6) zumindest überwiegend in dem ersten Seitenflügel (21) einliegt, wobei sich der eine Druckkanal (5) und der zweite Seitenflügel (22) einerseits sowie der andere Druckkanal (6) und der erste Seitenflügel (21) andererseits jeweils auf gegenüberliegenden Seiten einer Symmetrieachse (20) des Aufnahmeraums (11) befinden.

9. Doppelpumpenaggregat (1) nach einem der vorherigen Ansprüche, **dadurch gekennzeichnet, dass** der Halteabschnitt (10) im Querschnitt betrachtet eine Breite (B) aufweist, die größer ist, als seine Höhe (H).

10. Doppelpumpenaggregat (1) nach einem der vorherigen Ansprüche, **dadurch gekennzeichnet, dass** die Wandung des Aufnahmeraums (11) frei von Durchgängen nach außen ist.

11. Doppelpumpenaggregat (1) nach einem der vorherigen Ansprüche, **dadurch gekennzeichnet, dass** der Halteabschnitt (10) einstückig mit einem den einen oder anderen Druckkanal (5, 6) verschließenden Klappenkörper (18) ist, insbesondere aus einem Guss mit diesem hergestellt ist.

## Claims

1. Dual pump assembly (1) comprising a first and a second centrifugal pump with a joint pump casing (2), in which respectively one pump chamber (3, 4) of the first and second centrifugal pump is formed, from which respectively one pressure channel (5, 6) opens into a joint flap chamber (7) that transitions into a discharge channel (8) and in which a flap (9) is arranged, which is held with a holding section (10) in a reception compartment (11) of the pump casing (2) so that it can swivel and selectively closes one or the other pressure channel (5, 6), **characterised in that** the flap (9) being held floatingly without a shaft in the reception compartment (11) and the reception compartment (11) opening towards the flap chamber (7) via an opening (12) that is narrower than the holding section (10), wherein the holding section (11) is elastic in a way that it can be compressed to a width that is smaller than or equal to the width of the opening (12).

2. Dual pump assembly (1) according to claim 1, **characterised in that** the flap (9) being capable of swivelling around a moveable axis and a play existing on all sides around the holding section (10).

3. Dual pump assembly (1) according to claim 1 or 2, **characterised in that** the opening (12) being aligned with the discharge opening (13) of the discharge channel (8).

4. Dual pump assembly (1) according to one of the preceding claims, **characterised in that** the holding section (10) being made of an elastic material.

5. Dual pump assembly (1) according to one of the preceding claims, **characterised in that** the holding section (10) being formed by a hollow body, notably a hollow profile.

6. Dual pump assembly (1) according to one of the preceding claims, **characterised in that** the cross-section of the holding section (10) and the reception compartment (11) respectively being circular.

7. Dual pump assembly (1) according to one of the preceding claims, **characterised in that** the holding section (10) having play of at least 1 mm on all sides.

8. Dual pump assembly (1) according to one of the preceding claims, **characterised in that** the reception compartment (11) being approximately symmetrical and having a first and second side wing (21, 22), and the holding section (10) being formed so that, when closing the one pressure channel (5), it engages at least predominately in the second side wing (22) and, when closing the other pressure channel (6), it engages at least predominantly in the first side wing (21), in which the first pressure channel (5) and the second side wing (22) on the one hand as well as the other pressure channel (6) and the first side wing (21) on the other hand are located respectively on opposite sides of a symmetry axis (20) of the reception compartment (11).

9. Dual pump assembly (1) according to one of the preceding claims, **characterised in that** the holding section (10), viewed in cross-section, having a width (B) that is greater than its height (H).

10. Dual pump assembly (1) according to one of the preceding claims, **characterised in that** the wall of the reception compartment (11) being free of passages to the outside.

11. Dual pump assembly (1) according to one of the preceding claims, **characterised in that** the holding section (10) being formed integrally with a flap body (18) that closes one or the other pressure channel (5, 6), notably being fabricated in one piece with the same.

## Revendications

1. Groupe de pompage double (1) comprenant une première et une deuxième pompe centrifuge avec un carter de pompe (2) commun, dans lequel est formée respectivement une chambre de pompe (3, 4) de la première et de la deuxième pompe centrifuge, dont respectivement un canal de refoulement (5, 6) débouche dans une chambre de clapet (7) commune, qui se transforme en un canal de sortie (8) et dans lequel est disposé un clapet (9) maintenu de manière pivotante avec une section de maintien (10) dans un espace de réception (11) du corps de pompe (2) et qui, au choix, peut fermer l'un ou l'autre canal de pression (5, 6), **caractérisé en ce que** le clapet (9) est maintenu flottant sans arbre dans l'espace de réception (11), et l'espace de réception (11) s'ouvre vers l'espace du clapet (7) par une ouverture (12) qui est plus étroite que la section de retenue (10), sachant que la section de retenue (11) est élastique pour pouvoir être comprimée sur une largeur inférieure ou égale à la largeur de l'ouverture (12).

2. Groupe de pompage double (1) selon la revendication 1, **caractérisé en ce que** le clapet (9) peut pivoter autour d'un axe à position modifiable et qu'il existe un jeu de tous les côtés autour de la section de maintien (10).

3. Groupe de pompage double (1) selon la revendication 1 ou 2, **caractérisé en ce que** l'ouverture (12) est alignée avec l'ouverture de sortie (13) du canal de sortie (8).

4. Groupe de pompage double (1) selon l'une des revendications précédentes, **caractérisé en ce que** la section de maintien (10) est composée d'un matériau élastique.

5. Groupe de pompage double (1) selon l'une des revendications précédentes, **caractérisé en ce que** la section de maintien (10) est formée par un corps creux, en particulier un profilé creux.

6. Groupe de pompage double (1) selon l'une des revendications précédentes, **caractérisé en ce que** les sections transversales de la section de maintien (10) et de l'espace de réception (11) sont circulaires.

7. Groupe de pompage double (1) selon l'une des revendications précédentes, **caractérisé en ce que** la section de maintien (10) présente de tous côtés un jeu d'au moins 1 millimètre.

8. Groupe de pompage double (1) selon l'une des revendications précédentes, **caractérisé en ce que** l'espace de réception (11) est approximativement symétrique et présente une première et une deuxième aile latérale (21, 22), et **en ce que** la section de maintien (10) est formée de telle sorte qu'elle s'insère au moins majoritairement dans la deuxième aile latérale (22) lors de l'obturation de l'un des canaux de refoulement (5) et qu'elle s'insère au moins majoritairement dans la première aile latérale (21) lors de l'obturation de l'autre canal de pression (6), sachant que l'un des canaux de refoulement (5) et la deuxième aile latérale (22) d'une part, et l'autre canal de refoulement (6) et la première aile latérale (21) d'autre part, se trouvent respectivement sur des côtés opposés d'un axe de symétrie (20) de l'espace de réception (11).

9. Groupe de pompage double (1) selon l'une des revendications précédentes, **caractérisé en ce que** la section de maintien (10), vue en coupe, présente une largeur (B) supérieure à sa hauteur (H).

10. Groupe de pompage double (1) selon l'une des revendications précédentes, **caractérisé en ce que** la paroi de l'espace de réception (11) est exempte de passages vers l'extérieur.

11. Groupe de pompage double (1) selon l'une des revendications précédentes, **caractérisé en ce que** la section de maintien (10) est d'une seule pièce avec un corps de clapet (18) fermant l'un ou l'autre canal de refoulement (5, 6), en particulier est fabriqué à partir d'une coulée avec celui-ci.
